# EUROPÄISCHE PATENTSCHRIFT

(11) **EP 0 379 657 B1**
(45) Veröffentlichungstag und Bekanntmachung des Hinweises auf die Patenterteilung: **11.09.1991**
(21) Anmeldenummer: 89120565.0
(22) Anmeldetag: 07.11.1989
(51) Int. Cl.: F26B 3/08, F26B 21/04

(54) **Verfahren zur Trocknung eines Schlammes**
Sludge drying process
Procédé de séchage de boues

(30) Priorität: 27.01.1989 DE 3902446
(43) Veröffentlichungstag der Anmeldung: 01.08.1990
(73) Patentinhaber: SULZER-ESCHER WYSS GMBH, D-88183 Ravensburg (DE)
(72) Erfinder: Keller, Karl, Dipl.-Ing., D-7959 Gutenzell (DE)
(74) Vertreter: Finsterwald, Manfred, Dipl.-Ing., Dipl.-Wirtsch.-Ing.

(56) Entgegenhaltungen:
- WO-A-87/04780
- DE-A- 2 245 495
- DE-A- 2 929 486
- FR-A- 2 252 989
- FR-A- 2 458 037
- FR-A- 2 466 439
- FR-A- 2 496 085
- GB-A- 2 052 708
- GB-A- 2 074 299
- PATENT ABSTRACTS OF JAPAN, Band 13, Nr. 29 (C-562)[3377], 23. Januar 1989; & JP-A-63 232 801 (NARA KIKAI SEISAKUSHO K.K.) 28-09-1988

## Beschreibung

Die Erfindung betrifft ein Verfahren zur Trocknung eines Schlammes der im Oberbegriff des Patentanspruches 1 angegebenen Art (vgl. z.B. DE-A-2245495).

Zur Trocknung können sämtliche Suspensionen, Schlämme, Pasten und Filterkuchen aus verschiedensten Entwässerungsmaschinen anfallen. Dazu gehören auch Klärschlämme aus kommunalem oder industriellem Abwasser, die aus damit beschickten Kläranlagen stammen.

Diese Schlämme werden mechanisch entwässert. Ihre Weiterverarbeitung, Verwertung oder Entsorgung setzt eine thermische Trocknung voraus. Die pastösen Schlämme enthalten je nach Entwässerungsgrad 40 bis 60% Wasser, was die Hantierbarkeit und die Verfahren zur Verwertung oder Entsorgung der Schlämme beeinträchtigt. Die thermische Trocknung verbessert oder erweitert die Möglichkeiten zur Verwertung dieser Schlämme und/oder reduziert die anfallende zu entsorgende Menge.

Ein bekanntes Verfahren benutzt einen direkten Trommeltrockner. Der Schlamm wird je nach Konsistenz gegebenenfalls nach Vorbehandlung in eine rotierende, zum Austrag hin geneigte Trommel aufgegeben und wandert durch ständiges Abrollen in der sich drehenden Trommel zum Austragsende. Gleichzeitig durchströmt heiße Luft oder heißes Rauchgas die Trommel im Gegen- oder Gleichstrom und nimmt dabei die Feuchtigkeit des Schlammes auf. Die Anlage ist mechanisch und energetisch aufwendig, und die feuchte und belastete Abluft aus dem Trommeltrockner bedarf einer aufwendigen Reinigung zur Emissionsbegrenzung.

Andere bekannte Vorrichtungen sind direkte Sandwirbelschichttrockner. Heiße Luft oder heiße Rauchgase durchströmen eine Sandschicht von unten nach oben, was eine Fluidisierung dieser Sandfüllung erzwingt. Ein Anströmboden sorgt für eine gleichmäßige Verteilung der einströmenden heißen Gase. Mehrere Pumpen drücken den Schlamm über Düsen direkt in die fluidisierte Sandschicht. Die Düsen sind knapp über dem Anströmboden, also im unteren Viertel der Sandschicht angeordnet. Der Schlamm gibt seine Feuchtigkeit an das durchströmende heiße Gas ab, welches nach dem Austritt aus dem Trockner gereinigt werden muß.

Des weiteren sind indirekte Kontakttrockner bekannt. Bei diesen erfolgt die Erhitzung des Schlammes indirekt über Heizflächen. Je nach Trocknerbauart haben diese Heizflächen die Form von Scheiben, Paddeln, Walzen u.ä. Die dampf- oder ölbeheizten Heizflächen erwärmen den Schlamm, bis schließlich seine Feuchtigkeit verdampft, ein Ventilator die entstehenden Brüden absaugt und zur Kondensation drückt. Die Schlämme werden entweder auf die Heizflächen dünn aufgetragen und wieder abgeschabt, oder die Heizflächen werden bewegt, bzw. rühren im zu trocknenden Produkt.

Die Anmelderin bietet ein Verfahren an mit einem indirekten Wirbelschichttrockner. Ein Schlammgranulat wird mit überhitzten Brüden im Kreislauf von unten nach oben in einem Fließbett durchströmt und dabei fluidisiert. Ein Anströmboden mit Düsen verteilt das Gas gleichmäßig auf die ganze Trocknerfläche und gewährleistet eine ausgeglichene Fluidisierung des Granulates. In dieser fluidisierten Schicht sind Heizflächen, z.B. Wärmetauscher, angeordnet, die indirekt die zur Trocknung erforderliche Energie an das Granulat übertragen. Die Heizflächen haben unterschiedliche Formen, wie Glattrohre, Rippenrohre, Platten usw., die mit Dampf oder anderen Wärmeträgern beheizt werden. Ein Granulator erzeugt durch Vermischen von entwässertem Schlamm und einem Teil des bereits getrockneten Schlammes ein feuchtes, stabiles Granulat. Dieses feuchte Granulat wird in die Wirbelschicht eingetragen, wo seine Feuchtigkeit von den durchströmenden, überhitzten Brüden aufgenommen wird. Das getrocknete Granulat verläßt den Wirbelschichttrockner über ein Überlaufwehr oder über einen Austragsapparat. Ein Teil des getrockneten Granulats geht zurück zum Granulator, wo entwässerter Schlamm zu dem feuchten Granulat zugesetzt wird. Die aus dem Wirbelschichttrockner austretenden Brüden nehmen auch feinkörnige Produktpartikel und Staub mit, welche in einem Zyklon oder Filter abgeschieden und in den Granulator eingegeben werden. Die bei der Trocknung verdampfte Wassermenge wird als Brüden aus dem Kreislaufsystem abgezogen und kondensiert oder thermisch behandelt.

Der Erfindung lag die Aufgabe zugrunde, ein Verfahren der anfangs angegebenen Art vorzuschlagen, das gegenüber den bisher bekannten wirtschaftlicher ist. Eine Vorbehandlung des Schlammes vor der Trocknung soll sich erübrigen. Das Austragen des Trockengutes aus dem Trockner soll vereinfacht werden. Der Energieaufwand des Verfahrens soll herabgesetzt werden. Eine eingesetzte Apparatur soll einfacher und billiger und dabei weitgehend störungsfrei und wartungsarm sein. Das Verfahren soll kontinuierlich ausführbar sein. Das Produkt soll einen hohen Trockensubstanzanteil aufweisen und sich leicht manipulieren lassen. Eine Umweltbelastung soll weitgehend vermieden werden. Die Belastung der Umgebung soll so gering wie möglich sein.

Diese Aufgabe ist erfindungsgemäß durch Maßnahmen, die in dem kennzeichnenden Teil des Patentanspruchs 1 angegeben sind, erfüllt.

In den Unteransprüchen sind die kennzeichnenden Merkmale einiger vorteilhafter Ausführungsbeispiele des Verfahrens angegeben.

Im weiteren werden der Erfindungsgegenstand und seine Vorteile näher beschrieben und erklärt. Die Beschreibung bezieht sich auf eine Zeichnung, in der die einzige Figur als Beispiel ein Fließschema einer Anlage zur Durchführung der erfindungsgemäßen Trocknung eines entwässerten Klärschlammes aus einer kommunalen Kläranlage zeigt.

Der anfallende Schlamm 1 ist nach einer Entwässerung eine organische Substanzen enthaltende Suspension, die noch mit etwa 40% Wasser in pumpfähigem Zustand ist und in einem Silo 12 im Vorrat gehalten wird. Mittels einer Pumpe 13, deren Antriebsmotor 14 mit einer Steuervorrichtung 15 drehzahlregulierbar ist, wird der Schlamm in einen Fließbett-Trockner 2 durch eine Leitung 16 gepumpt, in welchem beim Betrieb eine erhitzte, mittels eines Gasstroms fluidisierte Sandschicht 3 aufgebaut wird.

Die mit einem Gasstrom fluidisierte Sandschicht 3 wird indirekt mittels in der Sandschicht 3 eingetauchter, ortsfester Wärmetauschkörper 5 erhitzt. Der pumpfähige zu trocknende Schlamm 1 wird unter Druck aus der Pumpe 13 in den Trockner 2 von oben auf die Sandschicht 3 im Gegenstrom zu dem fluidisierenden Gasstrom eingetragen. Die Aufgabestellen sind im obersten Bereich des Trockners 2 vorgesehen. Der fluidisierte Sand reißt den Schlamm sofort nach dessen Austritt aus den Mundstücken einer Verteilvorrichtung mit. Bei diesem Vorgang koaguliert der Schlamm, und es bilden sich Schlammknollen, die sich aufgrund der Fluidisierung in der Sandschicht 3 verteilen und sich in dieser schwebend bewegen. Der heiße Sand und das heiße Fluidisierungsgas geben sukzessive die Wärmeenergie an die feuchten Schlammknollen ab, was zu einer stetigen Erwärmung unter Wasserverdampfung der Schlammknollen sukzessive Schicht für Schicht von der Oberfläche bis zum Kern führt. Der Wasserdampf wird von dem Gasstrom aufgenommen und mit dem Abgasstrom 6 aus dem Trockner 2 abgeführt. Gleichzeitig reibt der fluidisierte Sand ständig an der bereits abgetrockneten Lage der Schlammknollen und schleift den trockenen Schlamm, seine Trockensubstanz, als feinen Staub ab. Dieses Pulverisieren des Schlammes läuft an jeder Schlammknolle bis zur vollständigen Trocknung und Abschleifen zum jeweiligen Kern ab, bis sich sukzessive und schließlich die verbleibende Schlammtrockenmasse zerrieben hat und auf diese Weise pulverisiert wurde. Der aufsteigende fluidisierende Gasstrom reißt neben dem Wasserdampf auch die pulverisierte Schlammtrockenmasse, den Produktstaub mit und trägt so kontinuierlich das Produkt 4 mit dem Abgasstrom 6 aus dem Trockner 2 in Abhängigkeit von der Gasstromgeschwindigkeit heraus.

Die pulverisierte Trockensubstanz 4, die Schlammtrockenmasse also, wird kontinuierlich als Produkt aus dem Abgasstrom 6 in einer Abtrennungsstufe, dem Zyklon 7 abgetrennt. Ein Ventilator 17, in Stromrichtung hinter dem Zyklon 7 saugt den Abgasstrom 6 ab und verhindert damit einen Druckanstieg infolge der Wasserverdampfung und sonstiger Gasentwicklung bei dem Trocknungsvorgang in dem Trockner 2.

Das Erhitzen des Sandes in der Sandschicht 3 und des fluidisierenden Gasstromes erfolgt mittels glatter, horizontal in vorgesehenem Bereich der Sandschicht 3 im fluidisierten Zustand im Trockner 2 angeordneter Wärmetauschrohre 5, die von einem wärmetragenden Medium durchströmt werden. In diesem Beispiel sind Rauchgase 8 das wärmetragende Medium, die in einer Brennkammer 9 bei Verbrennung fossiler Brennstoffe 10 erzeugt werden. Notwendige Luft wird dazu durch eine Leitung 18 geführt. Mindestens ein Teil der Rauchgase wird nach dem Durchströmen der Wärmetauschrohre 5 über einen Ventilator 19 abgesaugt und in die Brennkammer 9 unter Rückgewinnung ihrer Restwärme geführt und so rezirkuliert. Der überschüssige Teil der Rauchgase wird über eine Leitung 20 dem Kreislauf entnommen und durch einen Schalldämpfer 21 abgeführt.

Der Abgasstrom 6, von dem das Produkt 4 abgetrennt worden ist, wird kontinuierlich zum Fluidisieren der Sandschicht 3, des Fließbettes im Trockner 2, rezirkuliert. Nach dem Zyklon 7 enthält das Gas noch den gesamten im Trockner neu entstandenen Wasserdampf und die sonstigen sich dort entwickelten Gase. Dieses zusätzliche Gasvolumen muß aus dem Gaskreislaufsystem abgezogen werden, um den Druck in dem Gaskreislaufsystem konstant zu halten. Das auf für die Fluidisierung der Schicht 3 im Fließbett-Trockner 2 erforderliche Gasmenge reduzierte Gasvolumen wird über einen Ventilator 22, Verteilkasten 37 und Anströmboden 38 des Trockners 2 geführt, womit der Gaskreislauf schließt.

Das Reduzieren der überschüssigen Gasmenge erfolgt in dem gezeigten Beispiel durch Kondensieren des kondensierbaren Gasüberschusses, vornehmlich des überschüssigen Wasserdampfes in einem Kondensator 11, in den der gesamte Abgasstrom durch eine Leitung 23 geführt wird. Hier erfolgt die Kondensation durch Besprühen des Gases mit Kühlwasser, wofür eine Leitung 24 vorgesehen ist. Das Wasser mit dem Kondensat wird über eine Pumpe 25 und gegebenenfalls über einen Kühler 26 rezirkuliert, wobei ein Überschuß über eine Leitung 27 abgezogen wird. Falls nach dem Kondensator 11 in dem Kreislaufsystem noch ein Überschußvolumen vorliegt, wird eine entsprechende Gasmenge aus dem Kreislaufsystem durch Öffnen eines Ventils 28 über eine Leitung 29 abgezogen. In dem Kreislauf verbleiben Wasserdampf und die beim Trocknen frei werdenden Gase. Bei dem Kreislaufsystem wird so der zum Fluidisieren benutzte Gaskreislauf immer ärmer an freiem Sauerstoff, so daß schließlich der Vorgang im und nach dem Trockner 2 in nicht reaktionsfähiger Atmosphäre erfolgt, wodurch Brenn- oder Explosionsgefahren eliminiert werden.

Der in dem Zyklon 7 vorhandene Produktstaub weist ca. 90% TS auf. Die nach dem Austragapparat 30 erhaltene, pulverisierte Schlammtrockenmasse 4 wird zu einem Mischer 31 geführt, wo ein Teil des Schlammes 1 aus dem Silo 12 über eine drehzahl-regelbare Pumpe 32 und eine Leitung 33 dem Produktstaub zugegeben wird, womit eine gewünschte Endfeuchtigkeit des Produktes eingestellt wird. Aus dem Mischer 31 führt zu dem Zyklon 7 eine Leitung 34, durch welche die im Mischer 31 entstandenen Gase abgezogen werden. Der Mischer 31 ist mit einem Granulator versehen, wo das die gewünschte Feuchtigkeit aufweisende Produkt zu einem Granulat verarbeitet wird. Auf diese Weise verarbeitetes Endprodukt wird mittels einer Transportvorrichtung 35 verladen. An diese ist auch eine Leitung 36 angeschlossen, die, wenn nötig, zur Entleerung des Trockners 2 dient.

In dem Fließschema sind an einigen Stellen verschiedene Druck- bzw. Temperaturmess- und Steuervorrichtungen normkonform dargestellt, die zur Kontrolle und zum Steuern des Verfahrens angewendet werden. Als bekannt und üblich brauchen sie nicht eigens beschrieben zu werden. Mit ihrer Hilfe läßt sich der Betrieb der Anlage mindestens weitgehend automatisieren.

Das Verfahren eignet sich zur Trocknung von verschiedensten Suspensionen, Schlämmen, Pasten und Filterkuchen aus verschiedensten Entwässerungsvorrichtungen. Beschrieben wurde hier das Verfahren zur Trocknung von kommunalen und/oder industriellen Klärschlämmen.

Vorteile des erfindungsgemäßen Verfahrens sind folgende:

Die Schlämme müssen nicht mehr vor dem Eintrag in die Wirbelschicht strukturiert bzw. granuliert werden. Da der Sand die getrockneten Schlämme zu Staub zerreibt und der Staub mit dem Abgasstrom ausgetragen wird, ist kein komplizierter Austragsmechanismus aus dem Trockner notwendig. Auch die Rezirkulation von Produkt zur Granulierung kann entfallen.

Der Fließbett-Trockner arbeitet in einer chemisch nicht reaktionsfähigen Atmosphäre, welche aus leicht überhitzten Brüden und aus den in den Schlämmen enthaltenen Gasen ohne freien Sauerstoff besteht.

Der im Trockner fluidisierte Sand ist im Trocknungsverfahren ein absolut inertes Material, welches nicht mit dem Schlamm, der Feuchtigkeit oder dem Kreislaufgas chemisch reagiert. Dadurch sind im Trockner Entzündungen durch Überhitzung ausgeschlossen.

Die Energie zur Trocknung des Materials wird indirekt an das Material bzw. an den fluidisierten Sand übertragen. Dadurch kommt das Heizmedium nicht in direkten Kontakt mit dem Material, bzw. dem Sand. Durch diese indirekte Beheizung fällt die verdampfte Feuchtigkeit als Wasserdampf an und kann als solcher durch einfache Kondensation unter Ausnutzung der Abwärme entsorgt werden.

An den horizontalen Glattrohr-Wärmetauschern in der fluidisierten Schicht erfolgt ein äußerst intensiver Energieaustausch mit hoher spezifischen Wärmeleistung. Eine optimale Kornverteilung des Sandes, welche entsprechend dem zu trocknenden Material gewählt wird, erlaubt eine relativ geringere Gasgeschwindigkeit und höhere Wärmeleistung als in einem Fließbett-Trockner mit Produktgranulatschicht. Dadurch verringert sich der elektrische Energiebedarf für den Antrieb der Ventilatoren.

Die fluidisierte Sandschicht reinigt während des Betriebs ständig die eingetauchten Heizflächen, so daß ihre Leistungsabnahme durch Verschmutzung ausgeschlossen ist.

Die horizontalen Glattrohr-Heizflächen sind ortsfest und damit statische Wärmetauscher. Sie können nicht nur mit Dampf oder flüssigen Wärmeträgern beheizt werden, sondern erlauben eine Beheizung mit heißen Gasen wie Luft oder Rauchgase. Die heißen Rauchgase können als Abwärme oder aus einer Brennkammer mit direkter Feuerung anfallen. Anstelle der bisher bei indirekt beheizten Fließbettapparaten üblichen zwei Wärmeübergängen, vom Rauchgas zum Wärmeträgermedium und vom Wärmeträgermedium zum Produkt, ist hier nur ein Wärmeübergang vom Rauchgas zum Produkt erforderlich. Dadurch erhöht sich der verfügbare Temperaturgradient bzw. erniedrigt sich die Rauchgasaustrittstemperatur und damit die Energieverluste. Es entfällt so auch der bisherige Aufwand für die zweifachen Wärmetauschflächen.

Durch die inerte Sandschicht bleibt der Trockner absolut unempfindlich bei Temperaturschwankungen bzw. Überhitzungen. Die Sandschicht erlaubt auch eine rasche Aufheizung und ermöglicht das Anfahren der Anlage sofort mit Nennleistung. Auch beim Abstellen der Anlage ist ein zwangsweises Nachheizen für die inerte Sandfüllung absolut unbedenklich.

Das staubförmige Staubprodukt läßt sich entsprechend einer weiteren Verwendung auf einen gewünschten Feuchtigkeitsgehalt von 50% bis 90% TS einstellen.

## Patentansprüche

1. Verfahren zur Trocknung eines nach Entwässerung einer Suspension anfallenden, organische Substanzen enthaltenden Schlammes (1) in einem Fließbett-Trockner (2) mit einer erhitzten, mittels eines Gasstroms fluidisierten Sandschicht (3) zum Gewinnen der Trockensubstanz (4) des Schlammes (1) als Produkt, gekennzeichnet
durch indirektes Erhitzen der Sandschicht (3) mittels in der Schicht (3) eingetauchter, ortsfester Wärmetauschkörper (5),
durch kontinuierliches Eintragen des Schlammes (1) in pumpfähigem Zustand unter Druck in den Trockner (2) von oben auf die Schicht (3) im Gegenstrom zu dem fluidisierenden Gasstrom zum Koagulieren des Schlammes zu Schlammknollen in der erhitzten fluidisierten Schicht (3),
durch sukzessive Trocknung der Schlammknollen in der Schicht (3) bei Abgabe ihrer Feuchtigkeit an den fluidisierenden Gasstrom und bei sukzessivem Abreiben der bereits abgetrockneten Lagen der Schlammknollen durch den fluidisierten Sand der Schicht (3) zum Pulverisieren der Trockensubstanz (4) des Schlammes,
durch kontinuierliches Austragen der pulverisierten Trockensubstanz (4) aus der Schicht (3) mit dem Abgasstrom (6) aus dem Trockner (2),
und durch kontinuierliches Abtrennen (7) der pulverisierten Trockensubstanz (4) als Produkt von dem Abgasstrom (6).

2. Verfahren nach Anspruch 1, dadurch gekennzeichnet, daß das Erhitzen der Sandschicht (3) mittels glatter, horizontal im Trockner (1) angeordneter Wärmetauschrohre (5) erfolgt, die von einem wärmetragenden Medium durchströmt werden.

3. Verfahren nach Anspruch 2, dadurch gekennzeichnet, daß als wärmetragendes Medium Rauchgase (8) aus einer Brennkammer (9) verwendet werden, in der fossile Brennstoffe (10) verbrannt werden.

4. Verfahren nach Anspruch 3, dadurch gekennzeichnet, daß mindestens ein Teil der Rauchgase nach Durchströmen der Wärmetauschrohre (5) zurück in die Brennkammer (9) zur Rückgewinnung ihrer Restwärme geführt und rezirkuliert wird.

5. Verfahren nach Anspruch 1, dadurch gekennzeichnet, daß der Abgasstrom (6) nach der Abtrennung (7) der pulverisierten Trockensubstanz (4) zum Fluidisieren der Schicht (3) zurückgeführt wird, wobei das Volumen der Abgase um das überschüssige, während der Trocknung im Trockner (2) entstandene Gasvolumen auf das für das Fluidisieren im Trockner (2) einzusetzende Volumen reduziert wird.

6. Verfahren nach Anspruch 5, dadurch gekennzeichnet, daß die Reduktion des Abgasvolumens durch Kondensieren der kondensierbaren Komponenten im Abgas, vornehmlich des Volumens des bei der Trocknung zusätzlich entstandenen Wasserdampfes erfolgt, wobei die nichtkondensierbaren Gaskomponenten in dem Kreislauf bleiben, womit eine chemisch nicht reaktionsfähige Gasmischung aus Wasserdampf und den anderen bei der Trocknung frei werdenden Gaskomponenten entsteht, was eine Oxidation des Schlammes bei der Trocknung verhindert.

7. Verfahren nach Anspruch 1, dadurch gekennzeichnet, daß der Trockensubstanzstaub (4), welcher nach der Abtrennung (7) ca. 70% Trockensubstanz aufweisen kann, durch Zumischen eines Teiles des anfallenden Schlammes (1) zu einer Mischung gewünschter Feuchtigkeit aufbereitet wird.

8. Verfahren nach Anspruch 7, dadurch gekennzeichnet, daß die Mischung gewünschter Feuchtigkeit zu einem Granulat verarbeitet wird.

9. Verfahren nach Anspruch 1, dadurch gekennzeichnet, daß der zu trockenende Schlamm (1) ein Klärschlamm aus kommunalem bzw. industriellem Abwasser ist.

## Claims

1. Method for drying a sludge (1) containing organic substances which is produced after dewatering a suspension, in a fluidised bed dryer (2) with a heated layer of sand (3) which is fluidised by means of a stream of gas, to obtain the dry substance (4) of the sludge (1) as a product, characterised
by indirect heating of the layer of sand (3) by means of fixed heat exchange bodies (5) sunk into the layer (3), by continuous charging of the sludge (1) in a pumpable state under pressure into the dryer (2) from the top onto the layer (3) in a counter-current to the fluidising gas stream for coagulating the sludge to form sludge lumps in the heated fluidised layer (3),
by successive drying of the sludge lumps in the layer (3) with loss of their moisture to the fluidising gas stream and with successive abrasion of the layers of the sludge lumps which have already been dried by the fluidised sand of the layer (3) for powdering the dry substance (4) of the sludge,
by continuously discharging the powdered dry substance (4) from the layer (3) with the stream of waste gas (6) from the dryer (2),
and by continuous separation (7) of the powdered dry substance (4) as a product from the stream of waste gas (6).

2. Method according to Claim 1, characterised in that the heating of the sand layer (3) takes place by means of smooth heat exchange pipes (5) arranged horizontally in the dryer (1), through which pipes a heat-bearing medium flows.

3. Method according to Claim 2, characterised in that flue gases (8) from a combustion chamber (9) in which fossil fuels (10) are burned are used as the heat-bearing medium.

4. Method according to Claim 3, characterised in that after flowing through the heat-exchange pipes (5) at least part of the flue gases is passed back into the combustion chamber (9) to recover their residual heat and is recirculated.

5. Method according to Claim 1, characterised in that the stream of waste gas (6) after the separation (7) of the powdered dry substance (4) is recycled for fluidising the layer (3), the volume of the waste gases being reduced by the excess volume of gas produced during the drying in the dryer (2) to the volume to be used for the fluidising in the dryer (2).

6. Method according to Claim 5, characterised in that the reduction of the volume of waste gas takes place by condensing the condensable constituents in the waste gas, principally the volume of the water vapour additionally produced upon drying, with the non-condensable gas constituents remaining in the circuit, which produces a chemically non-reactive gas mixture of water vapour and the other gas constituents which are released upon drying, which prevents oxidation of the sludge during drying.

7. Method according to Claim 1, characterised in that the dry substance dust (4), which may have approximately 70% dry substance after separation (7), is processed into a mixture of desired humidity by admixing part of the sludge (1) which is produced.

8. Method according to Claim 7, characterised in that the mixture of desired humidity is processed into granules.

9. Method according to Claim 1, characterised in that the sludge (1) which is to be dried is a sewage sludge from domestic or industrial waste water.

## Revendications

1. Procédé de séchage d'une boue (1) résultant de la déshydratation d'une suspension et contenant des substances organiques, dans un séchoir à lit fluidifié (2) comportant une couche de sable (3) chauffée fluidifiée à l'aide d'un courant de gaz pour récupérer les matières sèches (4) de la boue (1) comme produit, caractérisé
par le chauffage indirect de la couche de sable (3) à l'aide de corps échangeurs de chaleur (5) fixes immergés dans la couche (3),
par l'introduction continue sous pression de la boue (1) à l'état liquide dans le séchoir (2) à partir du haut sur la couche (3) en contre-courant par rapport au courant de gaz fluidifiant pour la coagulation de la boue en nodules de boue dans la couche fluidifiante chauffée (3),
par le séchage subséquent des nodules de boue dans le lit (3) avec transfert de leur humidité au courant de gaz fluidifiant et érosion subséquente des couches des nodules de boue par le sable fluidifié de la couche (3) pour la pulvérisation des matières sèches (4) de la boue,
par l'enlèvement continu des matières sèches pulvérisées (4) provenant de la couche (3) par le courant de gaz d'évacuation (6) du séchoir (2),
et par la séparation continue (7) des matière sèches pulvérisées (4) comme produit du courant des gaz d'évacuation (6).

2. Procédé selon la revendication 1, caractérisé en ce que le chauffage de la couche de sable (3) est assuré par des tuyaux échangeurs de chaleur (5) lisses, disposés horizontalement dans le séchoir (1), qui sont parcourus par un agent caloporteur.

3. Procédé selon la revendication 2, caractérisé en ce que des gaz de fumée (8) d'une chambre de combustion (9) dans laquelle sont brûlés des combustibles fossiles (10) sont utilisés comme agent caloporteur.

4. Procédé selon la revendication 3, caractérisé en ce qu'au moins une partie des gaz de fumée, après avoir traversé les tuyaux échangeurs de chaleur (5), est ramenée dans la chambre de combustion (9) en vue de la récupération de sa chaleur résiduelle, et subit une recirculation.

5. Procédé selon la revendication 1, caractérisé en ce que le courant de gaz d'évacuation (6) est ramené après la séparation (7) des matières sèches pulvérisées (4) pour la fluidification de la couche (3), auquel cas le volume des gaz d'évacuation est réduit du volume de gaz excédentaire formé lors du séchage dans le séchoir (2) pour atteindre le volume à utiliser pour la fluidification dans le séchoir (2).

6. Procédé selon la revendication 5, caractérisé en ce que la réduction du volume des gaz d'évacuation est assurée par condensation des éléments condensables du gaz d'évacuation, principalement du volume de la vapeur d'eau formée en supplément lors du séchage, les éléments non condensables du gaz restant dans la circulation, un mélange de gaz chimiquement non réactif composé de vapeur d'eau et des autres éléments gazeux libérés lors du séchage étant ainsi formé et empêchant une oxydation de la boue lors du séchage.

7. Procédé selon la revendication 1, caractérisé en ce que les poussières de matières sèches (4) qui peuvent présenter après séparation (7) environ 70% de matières sèches, sont préparées par mélange d'une partie de la boue formée (1) pour obtenir un mélange présentant l'humidité souhaitée.

8. Procédé selon la revendication 7, caractérisé en ce que le mélange présentant le taux d'humidité souhaité est transformé en un granulat.

9. Procédé selon la revendication 1, caractérisé en ce que la boue à sécher (1) est une boue de curage provenant des eaux usées communales ou industrielles.
